# EUROPÄISCHE PATENTSCHRIFT

(11) **EP 1 636 765 B1**
(45) Veröffentlichungstag und Bekanntmachung des Hinweises auf die Patenterteilung: **25.12.2013**
(21) Anmeldenummer: 04739618.9
(22) Anmeldetag: 04.06.2004
(51) Int. Cl.: G07D 7/00, G07D 7/12

(54) **WERTDOKUMENT MIT EINEM MASCHINENLESBAREN ECHTHEITSKENNZEICHEN**
VALUE DOCUMENT COMPRISING A MACHINE-READABLE AUTHENTICITY MARK
DOCUMENT DE VALEUR COMPRENANT UNE MARQUE D'AUTHENTICITE LISIBLE PAR MACHINE

(30) Priorität: 12.06.2003 DE 10326983
(43) Veröffentlichungstag der Anmeldung: 22.03.2006
(73) Patentinhaber: Giesecke & Devrient GmbH, 81677 München (DE)
(72) Erfinder: STENZEL, Gerhard, 80686 München (DE); KAULE, Wittich, 82275 Emmering (DE); SCHWENK, Gerhard, 82178 Puchheim (DE)
(74) Vertreter: Höhfeld, Jochen
(86) Internationale Anmeldenummer: PCT/EP2004/006066
(87) Internationale Veröffentlichungsnummer: WO 2004/111951

(56) Entgegenhaltungen:
- EP-A- 0 854 451
- EP-A- 1 182 048
- EP-A2- 0 340 898
- EP-A2- 1 158 469
- WO-A-01/43082
- WO-A1-99/38700
- DE-A- 3 900 056
- DE-A- 10 149 265
- DE-A1- 2 745 301
- DE-A1- 3 225 485

## Beschreibung

Die Erfindung betrifft ein Wertdokument, ein Sicherheitselement und ein Sicherheitspapier mit einem maschinenlesbaren Echtheitskennzeichen. Die Erfindung betrifft auch ein Verfahren zur Prüfung der Echtheit derartiger Wertdokumente, eines Sicherheitselementes oder eines Sicherheitspapieres.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden in der Regel mit verschiedenen Sicherheitsmerkmalen zur Erhöhung der Fälschungssicherheit versehen. Als Sicherheitsmerkmal wird beispielsweise ein in die Banknote eingebetteter Sicherheitsfaden, ein aufgebrachter Sicherheitsstreifen oder ein selbsttragendes Transferelement, wie ein Patch oder ein Etikett, verwendet, das nach seiner Herstellung auf ein Wertdokument aufgebracht wird.

Es ist auch bekannt, Wertdokumente oder hochpreisige Waren mit unter gewöhnlichen Bedingungen weitgehend unsichtbaren Markierungen zu versehen, die bei Beleuchtung mit Strahlung außerhalb des sichtbaren Spektralbereichs nachweisbar sind. Beispielsweise beschreibt die Druckschrift EP 0 340 898 A2 eine Sicherheitscodierung, die im sichtbaren Spektralbereich farblos oder nur schwach gefärbt erscheint, und die im nahen Infrarot, insbesondere bei einer Wellenlänge zwischen 750 nm und 1000 nm, eine signifikante Absorption aufweist. Um das Erkennen der Sicherheitscodierung mit bloßem Auge zu erschweren, ist sie mit einer zweiten, im sichtbaren Spektralbereich gefärbten Farbmarkierung überdruckt, die im infraroten Spektralbereich transparent ist.

Zum Auslesen der Sicherheitscodierung werden Infrarotdetektoren verwendet, die im Wellenlängenbereich von 780 nm bis 800 nm empfindlich sind, und mit denen die Infrarotabsorption der Sicherheitscodierung nachgewiesen werden kann. Derartige Infrarotdetektoren sind mittlerweile handelsüblich und weit verbreitet. Der Fälschungsschutz durch die beschriebene Sicherheitscodierung kann daher nicht mehr als besonders hoch eingeschätzt werden, da auch der für das menschliche Auge unsichtbare Teil der Codierung ohne besonderen Aufwand für jedermann nachweisbar ist. Dadurch ergeben sich Ansatzpunkte für unberechtigte Nachahmungen oder Nachstellungen der Sicherheitscodierung der EP 0 340 898 A2.

Von besonderem Vorteil ist es, wenn ein Sicherheitsmerkmal maschinell lesbar ist, da dann, beispielsweise in einer Banknotenbearbeitungsmaschine, eine automatische Echtheitsprüfung einer großen Zahl von Wertdokumenten in kurzer Zeit durchgeführt werden kann. Darüber hinaus wird oft eine unauffällige oder für den Besitzer nicht erkennbare Überprüfung eines Dokuments oder eines geschützten Gegenstands angestrebt, die in der Regel nur mithilfe eines maschinenlesbaren Sicherheitsmerkmals geleistet werden kann.

Ausgehend davon liegt der vorliegenden Erfindung die Aufgabe zugrunde, ein Echtheitskennzeichen für Wertdokumente und andere abzusichernde Gegenstände anzugeben, das die Nachteile des Standes der Technik vermeidet und eine erhöhte Fälschungssicherheit gewährleistet. Darüber hinaus soll das Echtheitskennzeichen maschinenlesbar sein.

Diese Aufgabe wird durch das Wertdokument mit den Merkmalen des Hauptanspruchs gelöst. Ein Sicherheitselement zur Absicherung eines Gegenstands, ein Sicherheitspapier für die Herstellung von Sicherheits- oder Wertdokumenten, Verfahren zur Echtheitsprüfung der genannten Gegenstände sowie eine Vorrichtung zur Durchführung der Echtheitsprüfung sind Gegenstand der nebengeordneten Ansprüche. Weiterbildungen der Erfindung sind Gegenstand der Unteransprüche.

Das erfindungsgemäße Wertdokument, Sicherheitselement und Sicherheitspapier baut auf dem Stand der Technik dadurch auf, dass das Echtheitskennzeichen einen lumineszierenden Markierungsstoff und einen im infraroten Spektralbereich absorbierenden Markierungsstoff umfasst. Es hat sich herausgestellt, dass bei Verwendung nur eines Markierungsstoffes die Analyse und Nachahmung des Echtheitskennzeichens relativ leicht möglich sind, da stets nur eine Eigenschaft des Markierungsstoffes erkannt und imitiert werden muss. Werden dagegen mehrere Stoffe kombiniert, die gleiche oder sehr ähnliche Effekte, beispielsweise unterschiedliche Fluoreszenzen, aufweisen, so können sich die beiden Eigenschaften gegenseitig beim Nachweis beeinflussen, so dass ein erfolgreicher Nachweis nicht mehr in allen Fällen gewährleistet werden kann.

Im Gegensatz dazu stören sich die Markierungsstoffe in der erfindungsgemäßen Kombination nicht, da beim Nachweis unterschiedliche Stoffeigenschaften abgefragt werden. Weiterhin liefert der Infrarot-absorbierende Markierungsstoff kein aktives Signal für die Analyse der enthaltenen Stoffe, so dass die Analyse deutlich für den Fälscher erschwert wird. Die Analyse bzw. Nachstellung lumineszierender Markierungsstoffe ist dagegen vergleichsweise einfach, da die emittierte Strahlung durch Einstrahlung eines breiten Spektralbereichs leicht sichtbar gemacht werden kann.

In anderen, weiter unten genauer beschriebenen Ausführungsformen wird gerade die Wechselwirkung der beiden Stoffeigenschaften als Grundlage für die Auswertung der Echtheitsprüfung verwendet. Die durch die Wechselwirkung der beiden Markierungsstoffe entstehenden Effekte können nicht auf einfache Weise nachgestellt werden und bieten daher eine besonders hohe Fälschungssicherheit.

Der lumineszierende Markierungsstoff emittiert oberhalb von 1200 nm. Dies hat den Vorteil, dass die Lumineszenz dann nicht mit herkömmlichen und leicht erhältlichen Infrarotdetektoren, die hauptsächlich im Wellenlängenbereich von 780 bis 800 nm empfindlich sind, nachgewiesen werden kann. Übliche Siliziumphotodioden erlauben aufgrund der Bandlücke des Siliziums von 1,12 eV keinen Nachweis infraroter Strahlung mit Wellenlängen oberhalb von etwa 1100 nm. Detektoren für langwelligere Infrarotstrahlung sind wesentlich aufwändiger und stehen nicht jedermann zur Verfügung.

Es hat sich insbesondere als zweckmäßig herausgestellt, wenn der lumineszierende Markierungsstoff im Absorptionsbereich des Infrarot-absorbierenden Markierungsstoff emittiert. Dies erlaubt es, die bereits angesprochenen Wechselwirkungseffekte der beiden Markierungsstoffe auszunutzen. Die Anregung des lumineszierenden Markierungsstoffs erfolgt vorteilhaft ebenfalls im infraroten Spektralbereich, bevorzugt im Spektralbereich von etwa 800 nm bis etwa 1000 nm.

Nach einer vorteilhaften Weiterbildung der Erfindung ist der Infrarot-absorbierende Markierungsstoff im sichtbaren Spektralbereich im Wesentlichen farblos oder besitzt nur eine schwache Eigenfarbe. Er ist dann unter gewöhnlichen Beleuchtungsbedingungen unsichtbar oder erscheint nur wenig auffällig. Insbesondere kann der Infrarot-absorbierende Markierungsstoff im Sichtbaren transparent sein. Auch bei einer Wellenlänge von etwa 800 nm weist der Infrarot-absorbierende Markierungsstoff vorteilhaft noch keine signifikante Absorption auf, um dem Nachweis durch handelsübliche Infrarotdetektoren zu entgehen.

Eine signifikante Absorption weist der Infrarot-absorbierende Markierungsstoff bevorzugt erst im Spektralbereich zwischen etwa 1200 nm und etwa 2500 nm, bevorzugt im Spektralbereich zwischen etwa 1500 nm und etwa 2000 nm auf. Die Infrarotabsorption des Echtheitskennzeichens ist dann bei den Wellenlängen herkömmlicher Infrarotdetektoren nicht nachweisbar, sondern tritt erst im langwelligeren und schwieriger zugänglichen Spektralbereich oberhalb von 1200 nm, bzw. oberhalb von 1500 nm hervor.

Bevorzugte Infrarot-absorbierende Markierungsstoffe weisen im sichtbaren Spektralbereich weniger als etwa 40%, insbesondere weniger als etwa 25% der Absorption im Bereich von 1200 nm bis 2500 nm bzw. im Bereich von 1500 nm bis 2000 nm auf, bezogen jeweils auf die Fläche unterhalb der Absorptionskurve für den jeweiligen Spektralbereich.

Als Infrarot-absorbierende Markierungsstoffe werden gemäß der vorliegenden Erfindung beispielsweise auf dotierten Halbleitermaterialien basierende Stoffe eingesetzt. Auch ein Metalloxid enthaltende Stoffe sind geeignet. Diese zeichnen sich insbesondere durch ihre Alterungsbeständigkeit aus. Der Infrarot-absorbierende Markierungsstoff liegt vorzugsweise in Partikelform mit einer durchschnittlichen Partikelgröße kleiner als 50 µm vor. Dadurch wird sichtbares Licht von den Partikeln nur wenig gestreut, so dass der Markierungsstoff farblos ist oder nur eine schwache Eigenfarbe besitzt.

Beispiele für Infrarotabsorber, die weder im Sichtbaren noch bei etwa 800 nm eine nennenswerte Absorption aufweisen, stellen etwa 2,5-Cyclohexadiene-1,4-diylidene-bis[N,N-bis(4-dibutylaminophenyl) ammonium]bis (hexafluoroantimonate) mit der Summenformel C₆₂H₉₂N₆F₁₂Sb₂, oder die Farbstoffe ADS 990 MC mit der Summenformel C₃₂H₃₀N₂S₄Ni, oder ADS 1120P mit der Summenformel C₅₂H₄₄ Cl₂O₆ der Firma Siber Hegner GmbH, Hamburg, dar.

Der lumineszierende Markierungsstoff kann auf Basis eines mit einem Seltenerdmetall dotierten Wirtsgitters gebildet sein. Beispiele für derartige lumineszierende Markierungsstoffe sind etwa in der Druckschrift WO 99/38701 enthalten.

Erfindungsgemäß sind der lumineszierende Markierungsstoff und der Infrarot-absorbierende Markierungsstoff durch separate Stoffe gebildet, die getrennt voneinander in das Wertdokument ein- oder auf das das Wertdokument aufgebracht sind. Dies erlaubt eine große Flexibilität bei der Auswahl der beiden Markierungsstoffe, um verschiedene und teilweise gegenläufige Anforderungen, beispielsweise bezüglich Sicherheit, Altersbeständigkeit, Abnutzungsbeständigkeit und Herstellungskosten, erfüllen zu können.

In einer vorteilhaften Ausgestaltung ist der lumineszierende Markierungsstoff vollflächig in das Wertdokument eingebracht oder auf das Wertdokument aufgebracht, beispielsweise aufgedruckt. Der lumineszierende Markierungsstoff gibt dann einen gleichmäßigen Hintergrund für eine Absorptions- oder Emissionsmessung, die bei einer Echtheitsprüfung beispielsweise als konstantes Bezugssignal verwendet werden kann. Es ist jedoch auch möglich, den lumineszierenden Markierungsstoff nur an ausgewählten Stellen, beispielsweise entlang vorgegebener Spuren, ein- oder aufzubringen.

Das Wertdokument kann ein Substrat, insbesondere ein Papiersubstrat, umfassen, in dessen Volumen der lumineszierende Markierungsstoff eingebracht ist. Dazu eigen sich beispielsweise die Verfahren nach den Druckschriften EP-A-0 659 935 und DE 10120 818. Die zur Markierung eingesetzten Pigmentpartikel werden dabei einem Gasstrom oder einem Flüssigkeitsstrom beigemischt und in eine Papierbahn eingebracht. Die Verfahren eignen sich insbesondere zur Markierung von Sicherheitspapier, das für die Herstellung von Sicherheits- oder Wertdokumenten, wie Banknoten, Ausweiskarten oder dergleichen, verwendet wird.

Alternativ oder zusätzlich kann der lumineszierende Markierungsstoff einer Streichmasse zugegeben werden oder zusammen mit einer Oberflächenleimung auf die Oberfläche eines Wertdokuments oder auf die zu dessen Herstellung verwendeten Substratmaterialien aufgebracht werden. Neben Papier und anderen faserhaltigen Stoffen eignen sich insbesondere auch Folien zur Herstellung von Wertdokumenten, in welche der lumineszierende Markierungsstoff ebenfalls, beispielsweise durch Coextrusion, eingebracht werden kann.

Der Infrarot-absorbierende Markierungsstoff ist bevorzugt auf das Wertdokument aufgebracht, insbesondere ist er auf das Wertdokument aufgedruckt. Zum Aufdrucken können dabei alle geeigneten Druckverfahren zum Einsatz kommen. Besonders bevorzugt ist das Tintenstrahldrucken, da damit auch gekrümmte Oberflächen in einfacher Weise bedruckt werden können und eine Individualisierung des Aufdrucks für verschiedene Gegenstände leicht möglich ist.

Gemäß einer vorteilhaften Weiterentwicklung der Erfindung stellt die Anordnung des Infrarot-absorbierenden Markierungsstoffs eine Information, wie Muster, Zeichen oder Codierungen, dar. Die Information liegt dabei bevorzugt verschlüsselt vor. Die dargestellte Information kann beispielsweise ein Logo, ein Hoheitszeichen, ein Schriftzug oder eine Buchstaben/Zahlenkombination sein.

Besonders bevorzugt bildet die Anordnung des Infrarot-absorbierenden Markierungsstoffs einen Barcode. Dabei umfasst der Begriff "Barcode" im Rahmen der vorliegenden Erfindung jedes ein- oder zweidimensionale Muster aus schwarzen Balken und weißen Balken (Lücken). Üblicherweise repräsentiert die Balken/Lückenabfolge eine binäre Zahlenfolge. Der Barcode kann beispielsweise mit einem optoelektronischen Abtaster gelesen werden indem die Strahlung einer Leucht- oder Laserdiode über die Balken geführt wird und das gestreute Licht von einem Photodetektor aufgenommen und einer Auswerteeinheit zugeleitet wird, die aus der erhaltenen Impulsabfolge die codierte Information extrahiert. Barcodes können maschinell sehr gut gelesen werden und liefern, insbesondere in Verbindung mit Prüfziffern, ein fast fehlerfreies Leseergebnis.

Als Barcodes kommen universelle Formate wie der Code 2/5, der Code 2/5 Interleaved, der Code 128, oder der Code 39, aber auch spezielle Formate, wie die im Einzelhandel verbreiteten Codierungen UPC, EAN-8 oder EAN-13 in Betracht. Auch zweidimensionale Barcodes, die eine besonders stark kondensierte Aufzeichnung bieten, können im Rahmen der Erfindung vorteilhaft verwendet werden. Beispielhaft sei der Code 2/5 Interleaved beschrieben, der für rein numerische Codierungen eingesetzt wird. Dabei werden fünf Elemente (Balken oder Lücken) pro Nutzzeichen verwendet. Zwei dieser fünf sind breite Elemente, die restlichen drei Elemente sind schmal. Nutzzeichen an gerader Position werden durch eine Lücke und an ungerader Position durch einen Balken dargestellt.

Mit anderen Codes, wie dem Code 39, der eine Barcodedarstellung aus 9 Elementen (5 Balken und 4 Lücken) verwendet, von denen drei breit und sechs schmal sind, lassen sich sowohl Zahlen als auch Buchstaben darstellen. Beispielsweise können damit auf einer Banknote die Landeswährung (EUR, USD etc.) und Wertziffern oder andere Daten, wie das Emissionsdatum der Banknote, codiert werden.

Erfindungsgemäß liegen der lumineszierende Markierungsstoff und der Infrarot-absorbierende Markierungsstoff in einander überlappenden Bereichen des Wertdokuments vor. Dann kann beispielsweise die teilweise Absorption der Lumineszenzemission durch den Infrarot-absorbierenden Markierungsstoff als indirekter und schwer nachzuahmender Auslesevorgang eingesetzt werden.

Das Wertdokument weist erfindungsgemäß eine Druckschicht auf, welche die mit dem Infrarot-absorbierenden Markierungsstoff versehenen Bereiche des Wertdokuments teilweise oder vollständig überdeckt. Insbesondere kann die Druckschicht im sichtbaren Spektralbereich opak und im Absorptionsbereich des Infrarot-absorbierenden Markierungsstoffs transparent oder transluzent sein, so dass sie das Vorhandensein der Infrarot-absorbierenden Markierung im Sichtbaren verdeckt, den Nachweis der Infrarotabsorption bei einer Prüfwellenlänge hingegen nicht behindert.

Die Druckschicht ist im Emissionsbereich des lumineszierenden Markierungsstoffs opak, um, wie weiter unten beschrieben, ein differenziertes Auslesen einer Infrarot-absorbierenden Markierung zu ermöglichen.

Gemäß einer weiteren vorteilhaften Ausgestaltung ist die Druckschicht mit einer Stichtiefdrucktechnik auf das Wertdokument aufgebracht.

Vorteilhaft ist das maschinenlesbare Echtheitskennzeichen großflächig, insbesondere mit einer Fläche von 100 mm² oder mehr, bevorzugt mit einer Fläche von 400 mm² oder mehr, ausgebildet. Ein solches großflächiges Echtheitskennzeichen ist besonders für die Markierung von Banknoten geeignet, da die meisten Geldbearbeitungsmaschinen Transportriemen aufweisen, die Teile der Banknote abdecken. Darüber hinaus können großflächige Kennzeichen einfacher und mit preisgünstigeren Lesegeräten ausgelesen werden. Auch für den Infrarot-lumineszierenden Teil des Echtheitskennzeichens ist eine größere Fläche von Vorteil.

Zur Erleichterung des Nachweises ist der Infrarot-absorbierende Markierungsstoff und/oder der lumineszierende Markierungsstoff in dem Echtheitskennzeichen mit einer Flächendeckung von 30% oder mehr, bevorzugt von etwa 50 % eingebracht.

Neben dem geschilderten Wertdokument umfasst die Erfindung ein Sicherheitselement zur Absicherung eines Gegenstands mit einem maschinenlesbaren Echtheitskennzeichen der oben in Zusammenhang mit dem Wertdokument beschriebenen Art. Das Sicherheitselement kann insbesondere lösbar auf einer Trägerschicht angeordnet sein. Nach bevorzugten Ausgestaltungen ist das Sicherheitselement als Etikett, Siegel, Transferband, Banderole oder als ein sonstiges flächiges Transferelement ausgebildet und kann auf beliebige abzusichernde Gegenstände, beispielsweise auf Verpackungen oder Umhüllungen, aber auch auf Wertpapiere und andere Sicherheitsdokumente, aufgebracht werden.

Die Erfindung umfasst auch ein Sicherheitspapier für die Herstellung von Sicherheits- oder Wertdokumenten, wie Banknoten, Ausweiskarten oder dergleichen, mit einem maschinenlesbaren Echtheitskennzeichen, wie oben in Zusammenhang mit dem Wertdokument beschrieben.

Ein erfindungsgemäßes Verfahren zur Prüfung der Echtheit eines Wertdokuments, eines Sicherheitselements oder eines Sicherheitspapiers der beschriebenen Art ist durch die folgenden Schritte gekennzeichnet:
- Bestrahlen des maschinenlesbaren Echtheitskennzeichens mit infraroter Strahlung aus dem Anregungsbereich des lumineszierenden Markierungsstoffs,
- Bestimmen der Emission des Echtheitskennzeichens bei einer Wellenlänge aus dem Emissionsbereich, wobei der lumineszierende Markierungsstoff im Absorptionsbereich des Infrarot-absorbierenden Markierungsstoffs oberhalb von 1200 nm emittiert,
- Bestrahlen des maschinenlesbaren Echtheitskennzeichens mit infraroter Strahlung aus dem Absorptionsbereich des Infrarot-absorbierenden Markierungsstoffs,
- Bestimmen der Absorption des Echtheitskennzeichens bei einer Wellenlänge aus dem Bestrahlungsbereich, und
- Bewerten der Echtheit des Wertdokuments, Sicherheitselements oder Sicherheitspapiers auf Grundlage der bestimmten Emission und Absorption.

Die Emission des Echtheitskennzeichens wird dabei auf zwei gegenüberliegenden Seiten des Wertdokuments, Sicherheitselements oder Sicherheitspapiers bestimmt und die Echtheitsbewertung wird auf Grundlage eines Vergleichs der Emission von den gegenüberliegenden Seiten durchgeführt.

Um eine im Echtheitskennzeichen codierte Information extrahieren zu könne, wird die Bestimmung der Emission vorteilhaft ortsaufgelöst durchgeführt. Das Signal einer Seite, beispielsweise der Rückseite einer Banknote, kann dann als Referenzsignal verwendet werden, relativ zu der das Signal der anderen Seite, beispielsweise der Vorderseite, ausgewertet werden kann. Insbesondere kann die Echtheitsbewertung auf Grundlage eines Vergleichs der Emission von den gegenüberliegenden Seiten durchgeführt werden.

Ein anderes Verfahren zur Prüfung der Echtheit eines Wertdokuments, eines Sicherheitselements oder eines Sicherheitspapiers, welches nicht Gegenstand der Erfindung ist, umfasst die Schritte:
- Bestrahlen des maschinenlesbaren Echtheitskennzeichens mit infraroter Strahlung aus dem Absorptionsbereich des Infrarot-absorbierenden Markierungsstoffs,
- Bestimmen der Absorption des Echtheitskennzeichens bei einer Wellenlänge aus dem Bestrahlungsbereich, und
- Bewerten der Echtheit des Wertdokuments, Sicherheitselements oder Sicherheitspapiers auf Grundlage der bestimmten Absorption.

Die Absorption des Echtheitskennzeichens wird dabei vorteilhaft über eine Messung, insbesondere eine ortsaufgelöste Messung, der transmittierten und/oder remittierten infraroten Strahlung bestimmt.

Es versteht sich, dass die beiden genannten Verfahren auch miteinander kombiniert werden können, um die Messwerte von mehr als einem Sicherheitsmerkmal auszuwerten.

Ein weiteres erfindungsgemäßes Verfahren zur Prüfung der Echtheit eines Wertdokuments, eines Sicherheitselements oder eines Sicherheitspapiers welches nicht Gegenstand der Erfindung ist, ist durch folgende Schritte gekennzeichnet:
- Bestrahlen des maschinenlesbaren Echtheitskennzeichens mit infraroter Strahlung aus dem Anregungsbereich des lumineszierenden Markierungsstoffs,
- Bestimmen der Absorption des Echtheitskennzeichens bei einer Wellenlänge aus dem Absorptionsbereich des Infrarot-absorbierenden Markierungsstoffs, und
- Bewerten der Echtheit des Wertdokuments, Sicherheitselements oder Sicherheitspapiers auf Grundlage der bestimmten Absorption.

Diese Verfahrensvariante beruht auf einer Wechselwirkung zwischen den beiden Markierungsstoffen. Das Verfahren setzt voraus, dass der angeregte lumineszierende Markierungsstoff im Absorptionsbereich des Infrarot-absorbierenden Markierungsstoff emittiert. Die Absorption wird dann nicht über eine Remissions- oder Transmissionsmessung bestimmt, sondern zeigt sich nach Anregung des lumineszierenden Markierungsstoffs in einer lokal unterdrückten Lumineszenzemission.

Auch in diesem Fall hier wird die Absorptionsmessung bevorzugt ortsaufgelöst durchgeführt. Es versteht sich, dass auch diese Variante mit den beiden oben beschriebenen Verfahren kombiniert werden kann.

Bei allen drei geschilderten Verfahren kann zur Echtheitsprüfung zusätzlich die Absorption des Echtheitskennzeichens bei einer Wellenlänge aus dem sichtbaren Spektralbereich bestimmt werden. Dadurch kann beispielsweise sichergestellt werden, dass der Infrarot-absorbierende Markierungsstoff nicht durch einen einfachen Infrarotabsorber ersetzt ist, der auch im Sichtbaren zu erkennen ist.

Die Bestrahlung des Echtheitskennzeichens wird vorteilhaft mit einer Leuchtdiode oder einer Laserdiode durchgeführt. Besonderes geeignet sind Laserdioden, beispielsweise mit einer Emissionswellenlänge von 1550 nm.

Wenn die Anordnung des Infrarot-absorbierenden Markierungsstoffs eine Information, insbesondere einen Barcode, darstellt, die durch die Bestimmung der Absorption oder der Emission ausgelesen und zur Echtheitsprüfung verwendet wird, so umfasst die Information in einer besonders bevorzugten Verfahrensvariante die Denomination, die Währung, das Emissionsdatum, das Land, die Druckerei, oder Ausstattungsmerkmale des Wertdokuments oder des Sicherheitselements, und es werden eine oder mehrere de genannten Informationen bei der Echtheitsprüfung ausgelesen und weiterverarbeitet.

Die geschilderten Verfahren können insbesondere mit einer Geldbearbeitungsmaschine, einer Banknoten-Zählmaschine, einer Banknoten-Sortiermaschine, einem Banknoten-Lesegerät für Blinde oder Sehbehinderte, einem Banknoten-Lesegerät für das Sortengeschäft oder einem Banknotenprüfgerä im Taschenformat vorteilhaft ausgeführt werden.

Der Einsatz einer Infrarot-absorbierenden Markierung hat wesentliche Vorteile gegenüber herkömmlichen Fluoreszenz-Codierungen. So wird zum einen die automatische Lesbarkeit der Markierung wesentlich weniger durch einen darunter liegenden Untergrunddruck gestört. Zum anderen sind Verschmutzungen im infraroten Spektralbereich wesentlich weniger störend als im sichtbaren und im ultravioletten Spektralbereich. Auch das Signal/ Rausch-Verhältnis eines Messkopfes ist bei Remissionsmessungen deutlich besser als bei Fluoreszenzmessungen, so dass ein höheres Auflösungsvermögen erreicht werden kann.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig.1: eine schematische Darstellung einer Banknote mit einem maschinenlesbaren Echtheitskennzeichen nach einem Ausführungsbeispiel der Erfindung,
- Fig. 2: in (a) einen Querschnitt der Banknote von Fig.1 im Bereich des Echtheitskennzeichens entlang der Linie II-II, und
in (b) den Verlauf der Infrarot-Absorption des Echtheitskennzeichens entlang der in (a) angegeben Länge 1,
- Fig. 3: einen Ausschnitt aus dem Querschnitt eines Wertdokuments mit einer Lumineszenzbeschichtung nach einem anderen Ausführungsbeispiel der Erfindung,
- Fig. 4: einen Wertgegenstand mit einem aufgeklebten Sicherheitselement nach einem weiteren Ausführungsbeispiel der Erfindung im Querschnitt, und
- Fig. 5 und 6: in (a) einen Querschnitt durch eine Banknote wie in Fig.1, jeweils nach einem weiteren Ausführungsbeispiel der Erfindung,
in (b) den Verlauf der auf der Vorderseite der Banknote gemessenen Infrarot-Absorption,
in (c) den Verlauf der auf der Rückseite der Banknote gemessenen Lumineszenzemission, und
in (d) den Verlauf der auf der Vorderseite der Banknote gemessenen Lumineszenzemission, jeweils entlang der in (a) angegeben Länge 1 des Echtheitskennzeichens.

Die Erfindung wird nachfolgend am Beispiel einer Banknote erläutert. Fig.1 zeigt eine schematische Darstellung einer Banknote 10, die in einem Teilbereich 12 mit einem maschinenlesbaren Echtheitskennzeichen versehen ist. Der Aufbau des Echtheitskennzeichens ist am besten in dem in Fig. 2(a) dargestellten Querschnitt des Teilbereichs 12 zu erkennen.

Das Echtheitskennzeichen umfasst einen im infraroten Spektralbereich lumineszierenden Markierungsstoff, der in Form von Partikeln 14 in das Volumen des vliesartigen Banknotensubstrats 16 eingebracht ist. Die Partikel 14 können der Papier- oder Fasermasse vor der Blattbildung zugegeben oder nach der Schichtbildung in die Fasermatrix eingebracht werden. Im Ausführungsbeispiel sind die lumineszierenden Partikel 14 im Wesentlichen gleichmäßig über das Substratvolumen verteilt.

Das Echtheitskennzeichen umfasst weiter einen Infrarot-absorbierenden Markierungsstoff, der im Teilbereich 12 in Form eines Barcodes 20 auf die Vorderseite 18 der Banknote aufgedruckt ist. Der Barcode 20 enthält über eine feststehende Balkencodierung eine eindeutige Kennzeichnung der Landeswährung, Wertziffern sowie eine Angabe über das Emissionsjahr der Banknote. Der Infrarot-absorbierende Markierungsstoff ist im sichtbaren Spektralbereich bis hin zu Wellenlängen von etwa 800 nm transparent, so dass das Vorhandensein des Barcodes 20 und insbesondere sein Informationsgehalt für den Benutzer mit bloßem Auge nicht zu erkennen sind. Da der Infrarot-absorbierende Barcode 20 darüber hinaus im nahen Infrarot ebenfalls transparent ist, kann er auch mit handelsüblichen Infrarotdetektoren auf Siliziumbasis, die bei etwa 800 nm empfindlich sind, nicht nachgewiesen werden.

Die Absorption des Barcodes 20 kann jedoch mit aufwändigeren Infrarotdetektoren bei einer Wellenlänge von 1550 nm durch eine Remissionsmessung nachgewiesen werden. Fig. 2(b) zeigt dazu schematisch den Verlauf der gemessenen Infrarot-Absorption entlang der in Fig. 2(a) angegebenen Länge 1. Die Maximalwerte 0 und 1 zeigen dabei die Begrenzungen des Teilbereichs 12 an. Bei bekanntem Codierungsschema, beispielsweise bei Verwendung des Codes 39, kann aus der Lage und Breite der Absorptionspeaks 22 und der Absorptionslücken 24 die im Barcode 20 codierte Information ausgelesen werden. Die Infrarot-Lumineszenz des lumineszierenden Markierungsstoffs 14 kann auf der Vorder- oder Rückseite der Banknote 10 als zusätzliches Echtheitsmerkmal überprüft werden.

Eine andere Möglichkeit der Ausstattung eines Wertdokument mit dem lumineszierenden Markierungsstoff ist in der Fig. 3 gezeigt. Dort ist der lumineszierende Markierungsstoff nicht im Volumen des Wertpapiersubstrats 30 angeordnet, sondern in Form einer Lumineszenzbeschichtung 32 auf die Rückseite 34 des Substrats aufgebracht. Bei der Lumineszenzbeschichtung 32 kann es sich um eine mit lumineszierenden Partikeln versetzte Streichmasse, eine Oberflächenleimung, eine Deckfarbe, eine Lackschicht oder eine Deckfolie handeln. Auf der Vorderseite 36 des Substrats ist, wie oben beschrieben, ein Infrarot-absorbierender Barcode 38 aufgedruckt.

Fig. 4 zeigt einen abzusichernden Gegenstand 40 mit einem aufgeklebten Sicherheitselement 42, das von einer Transferfolie auf den Gegenstand 40 übertragen wurde. Das Sicherheitselement 42 umfasst eine Infrarot-absorbierende Schicht 44 mit einem Infrarot-absorbierenden Markierungsstoff der oben beschriebenen Art und eine deckungsgleich darüber angeordnete Lumineszenzschicht 46. Der lumineszierende Markierungsstoff der Lumineszenzschicht 46 ist so gewählt, dass er bei der Prüfwellenlänge von 1550 nm, bei der die Infrarot-absorbierende Schicht 44 absorbiert, transparent ist, so dass die in der Schicht 44 codierte Information durch eine ortsaufgelöste Messung der reflektierten Infrarot-Strahlung ausgelesen werden kann. Im sichtbaren Spektralbereich ist das Vorhandensein der Infrarot-absorbierenden Schicht 44 durch die Lumineszenzschicht 46 verborgen.

Ein weiteres Ausführungsbeispiel einer erfindungsgemäßen Banknote ist in Fig. 5 dargestellt. Dabei zeigt Fig. 5(a) einen Querschnitt im Bereich des Echtheitskennzeichens der Banknote wie in Fig. 2(a). Gleiche Elemente sind dabei mit den gleichen Bezugszeichen versehen. Gegenüber dem Ausführungsbeispiel der Fig. 2 unterscheidet sich die Banknote der Fig. 5 vor allem durch den im Stichtiefdruck ausgeführten Aufdruck 50 mit einer im sichtbaren Spektralbereich opaken, bei der Prüfwellenlänge des Infrarot-absorbierenden Markierungsstoffs, im Ausführungsbeispiel 1550 nm, jedoch transparenten Druckfarbe. Der Stichtiefdruck führt im Allgemeinen auch zu einer taktil fühlbaren Reliefstruktur mit einer starken Prägung im Druckbereich 50, der der Einfachheit halber in der Figur nicht dargestellt ist.

Der Aufdruck 50 überdeckt insbesondere einen Teil des Infrarot-Barcodes 20, so dass in diesem Fall auch ein im Sichtbaren nicht oder nicht vollkommen transparenter Infrarot-absorbierender Markierungsstoff zum Einsatz kommen kann. Zwar ist dann ein Teil des Barcodes 20 sichtbar, ein anderer Teil jedoch durch den Aufdruck 50 verdeckt. Ein Fälschungsversuch durch Reproduktion des sichtbaren Teils des Barcodes 20 wird dann spätestens bei einer Messung des überdruckten Teils des Barcodes 20 offenbar.

Eine Messung der Infrarot-Absorption auf der Vorderseite der Banknote entlang der Länge 1 des Echtheitskennzeichens ist in Fig. 5(b) dargestellt. Da der Aufdruck 50 bei der Prüfwellenlänge transparent ist, ergibt sich im Wesentlichen derselbe Absorptionsverlauf 52 wie bei dem Ausführungsbeispiel der Fig. 2.

Fig. 5(c) zeigt den Verlauf der auf der Rückseite der Banknote gemessenen Lumineszenzemission bei einer Prüfwellenlänge von 1550 nm nach Anregung mit infraroter Strahlung im Wellenlängenbereich von 800 nm bis 1000 nm. Es ergibt sich ein konstantes Emissionssignal 54, das als Referenz für eine Vorderseitenmessung dienen kann. Fig. 5(d) zeigt schließlich die auf der Vorderseite der Banknote gemessene Lumineszenzemission. An den Stellen, an denen Balken des Barcodes 20 angeordnet sind, wird die Lumineszenzstrahlung von dem Infrarot-absorbierenden Markierungsstoff absorbiert, so dass entsprechende Lücken im gemessenen Lumineszenzprofil 56 auftreten. In den Lücken des Barcodes 20 kann die Lumineszenz, je nach Durchlässigkeit der Druckfarbe gegenüber dem Wert außerhalb des Aufdrucks 50 reduziert sein (Bezugszeichen 58).

Fig. 6 zeigt noch ein anderes Ausführungsbeispiel einer erfindungsgemäßen Banknote, bei der in Abwandlung zum Ausführungsbeispiel der Fig. 5 der lumineszierende Markierungsstoff 14 bei etwa 1310 nm emittiert. Der Infrarot-absorbierenden Barcode 20 absorbiert sowohl bei 1310 nm als auch bei der Prüfwellenlänge von 1550 nm. Der im Stichtiefdruck aufgebrachte Aufdruck 60 ist für die Prüfwellenlänge von 1550 nm transparent, absorbiert jedoch sowohl im sichtbaren Spektralbereich als auch bei der Emissionswellenlänge des lumineszierenden Markierungsstoffs.

Somit ergibt sich bei der in Fig. 6(b) dargestellten Infrarot-Absorptionsmessung bei der Prüfwellenlänge von 1550 nm auf der Vorderseite der Banknote ein Verlauf 62 wie in Fig. 5(b), bei dem die Absorption durch die Verteilung der Balken und Lücken des Barcodes 20 gegeben ist.

Der Verlauf der auf der Rückseite der Banknote gemessenen Lumineszenzemission bei einer Wellenlänge von 1310 nm ist in Fig. 6(c) dargestellt. Hier ergibt sich, wie in Fig. 5(c), ein konstantes Referenzsignal 64. Fig. 6(d) zeigt schließlich die auf der Vorderseite der Banknote gemessene Lumineszenz-emission 66 bei einer Wellenlänge von 1310 nm. Die Lumineszenzstrahlung wird sowohl von den Balken des Barcodes 20, als auch von dem Aufdruck 60 absorbiert, so dass an diesen Stellen keine Lumineszenz gemessen werden kann.

## Patentansprüche

1. Maschinenlesbares Echtheitskennzeichen als Bestandteil eines Sicherheitselements zur Absicherung eines Gegenstands, als Bestandteil eines Wertdokuments oder als Bestandteil eines Sicherheitspapiers für die Herstellung von Sicherheits- oder Wertdokumenten, wie Banknoten, Ausweiskarten oder dergleichen, wobei das Echtheitskennzeichen einen lumineszierenden Markierungsstoff und einen im infraroten Spektralbereich absorbierenden Markierungsstoff umfasst, **dadurch gekennzeichnet, dass** der lumineszierende Markierungsstoff im infraroten Spektralbereich anregbar ist und im Absorptionsbereich des Infrarot-absorbierenden Markierungsstoffs oberhalb einer Wellenlänge λ von 1200 nm emittiert, und dass
der lumineszierende Markierungsstoff und der Infrarot-absorbierende Markierungsstoff durch getrennt voneinander in das Wertdokument, Sicherheitselement oder Sicherheitspapier eingebrachte oder auf das Wertdokument, Sicherheitselement oder Sicherheitspapier aufgebrachte Stoffe gebildet sind, und dass
der lumineszierenden Markierungsstoff und der Infrarot-absorbierende Markierungsstoff in einander überlappenden Bereichen des Wertdokuments, Sicherheitselement oder Sicherheitspapier vorliegen, und dass das Wertdokument, Sicherheitselement oder Sicherheitspapier eine Druckschicht aufweist, die
mit dem Infrarot-absorbierenden Markierungsstoff versehene Bereiche des Wertdokuments, Sicherheitselements oder Sicherlteitspapiers teilweise oder vollständig überdeckt und die
im sichtbaren Spektralbereich opak ist und
im Absorptionsbereich des Infrarot-absorbierenden Markierungsstoffs transparent oder transluzent ist aber die
im Emissionsbereich des lumineszierenden Markierungsstossffs opak ist.

2. Echtheitskennzeichen nach Anspruch 1, **dadurch gekennzeichnet, dass** der lumineszierende Markierungsstoff im Spektralbereich von etwa 800 nm bis etwa 1000 nm anregbar ist.

3. Echtheitskenrizeichen nach Anspruch 1 oder 2, **dadurch gekennzeichnet, dass** der Infrarot-absorbierende Markierungsstoff im sichtbaren Spektralbereich im Wesentlichen farblos ist oder nur eine schwache Eigenfarbe besitzt.

4. Echtheitskennzeichen nach wenigstens einem der Ansprüche 1 bis 3, **dadurch gekennzeichnet, dass** der Intrarot-absorbierende Markierungsstoff im Spektralbereich zwischen etwa 1200 nm und etwa 2500 nm, bevorzugt im Spektralbereich von etwa 1500 nm bis 2000 nm signifikant absorbiert.

5. Echtheitskennzeichen nach wenigstens einem der Ansprüche 1 bis 4, **dadurch gekennzeichnet, dass** der Infrarot-absorbierende Markierungsstoff bei einer Wellenlänge von etwa 800 nm keine signifikante Absorption aufweist.

6. Echtheitskennzeichen nach wenigstens einem der Ansprüche 1 bis 5, **dadurch gekennzeichnet, dass** der Infrarot-absorbierende Markierungsstoff ein dotiertes Halbleitermaterial oder ein Metalloxid umfasst.

7. Echtheitskennzeichen nach wenigstens einem der Ansprüche 1 bis 6, **dadurch gekennzeichnet, dass** der Infrarot-absorbierende Markierungsstoff in Partikelform mit einer durchschnittlichen Partikelgröße kleiner als 50 µm vorliegt.

8. Echtheitskennzeichen nach wenigstens einem der Ansprüche 1 bis 7, **dadurch gekennzeichnet, dass** der lumineszierende Markierungsstoff auf Basis eines mit einem Seltenerdmetall dotierten Wirtsgitters gebildet ist.

9. Echtheitskennzeichen nach wenigstens einem der Ansprüche 1 bis 8, **dadurch gekennzeichnet, dass** die Anordnung des Infrarot-absorbierenden Markierungsstoffs eine Information, wie Muster, Zeichen oder Codierungen, bevorzugt einen Barcode darstellt.

10. Echtheitskennzeichen nach Anspruch 9, **dadurch gekennzeichnet, dass** die Information verschlüsselt vorliegt.

11. Echtheitskennzeichen nach wenigstens einem der Ansprüche 1 bis 10, **dadurch gekennzeichnet, dass** das maschinenlesbare Echtheitskennzeichen großflächig, insbesondere mit einer Fläche von 100 mm² oder mehr, bevorzugt mit einer Fläche von 400 mm² oder mehr ausgebildet ist.

12. Echtheitskennzeichen nach wenigstens einem der Ansprüche 1 bis 11, **dadurch gekennzeichnet, dass** der Infrarot-absorbierende Markierungsstoff und/ oder der lumineszierende Markierungsstoff in dem Echtheitskennzeichen mit einer Flächendeckung von 30% oder mehr, bevorzugt von etwa 50% eingebracht ist.

13. Echtheitskennzeichen nach wenigstens einem der Ansprüche 1 bis 12, **dadurch gekennzeichnet, dass** der lumineszierende Markierungsstoff vollflächig in das Wertdokument, Sicherheitselement oder Sicherheitspapier eingebracht oder auf das das Wertdokument, Sicherheitselement oder Sicherheitspapier aufgebracht ist.

14. Echtheitskennzeichen nach wenigstens einem der Ansprüche 1 bis 13, **dadurch gekennzeichnet, dass** das Wertdokument, Sicherheitselement oder Sicherheitspapier ein Substrat, insbesondere ein Papiersubstrat umfasst, in dessen Volumen der lumineszierende Markieruztgsstoff eingebracht ist.

15. Echtheitskennzeichen nach wenigstens einem der Ansprüche 1 bis 14, **dadurch gekennzeichnet, dass** der Infrarot-absorbierende Markierungsstoff auf das Wertdokument, Sicherheitselement oder Sicherheitspapier aufgebracht ist, bevorzugt, dass er auf das Wertdokument, Sicherheitselement oder Sicherheitspapier aufgedruckt ist.

16. Echtheitskennzeichen nach Anspruch 1, **dadurch gekennzeichnet, dass** die Druckschicht mit einer Stichtiefdrucktechnik aufgebracht ist.

17. Echtheitskennzeichen nach einem der Ansprüche 1 bis 16 in einem Sicherheitselement, **dadurch gekennzeichnet, dass** das Sicherheitselement lösbar auf einer Trägerschicht angeordnet ist.

18. Echtheitskennzeichen nach Anspruch 17, **dadurch gekennzeichnet, dass** das Sicherheitselement als Etikett, Siegel, Transferband, Banderole oder ein sonstiges flächiges Transferelement ausgebildet ist.

19. Verfahren zur Prüfung der Echtheit eines Wertdokuments, eines Sicherheitselements oder eines Sicherheitspapiers nach wenigstens einem der Ansprüche 1 bis 18, **gekennzeichnet durch** folgende Schritte:
- Bestrahlen des maschinenlesbaren Echtheitskennzeichens mit infraroter Strahlung aus dem Anregungsbereich des lumineszierenden Markierungsstoffs,
- Bestimmen der Emission des Echtheitskennzeichens bei einer Wellenlänge aus dem Emissionsbereich, wobei der lumineszierende Markierungsstoff im Absorptionsbereich des Infrarot-absorbierenden Markierungsstoffs oberhalb von 1200 nm emittiert,
- Bestrahlen des maschinenlesbaren Echtheitskennzeichens mit infraroter Strahlung aus dem Absorptionsbereich des Infrarot-absorbierenden Markierungsstoffs,
- Bestimmen der Absorption des Echtheitskennzeichens bei einer Wellenlänge aus dem Bestrahlungsbereich, und
- Bewerten der Echtheit des Wertdokuments, Sicherheitselements oder Sicherheitspapiers auf Grundlage der bestimmten Emission und Absorption und
wobei die Emission des Echtheitskennzeichens auf zwei gegenüberliegenden Seiten des Wertdokuments, Sicherheitselements oder Sicherheitspapiers bestimmt wird und wobei die Echtheitsbewertung auf Grundlage eines Vergleichs der Emission von den gegenüberliegenden Seiten durchgeführt wird.

20. Verfahren nach Anspruch 19, **dadurch gekennzeichnet, dass** die Bestimmung der Emission ortsaufgelöst durchgefürt wird.

21. Verfahren nach einem der Ansprüche 19 bis 20, **dadurch gekennzeichnet, dass** die Absorption des Echtheitskennzeichens über eine Messung der transmittierten und/oder der remittierten infraroten Strahlung bestimmt wird.

22. Verfahren nach wenigstens einem der Ansprüche 19 bis 20, **dadurch gekennzeichnet, dass** die Bestimmung der Absorption ortsaufgelöst durchgeführt wird.

23. Verfahren nach wenigstens einem der Ansprüche 19 bis 22 **dadurch gekennzeichnet, dass** zur Echtheitsprüfung zusätzlich die Absorption des Echtheitskennzeichens bei einer Wellenlänge aus dem sichtbaren Spektralbereich bestimmt wird.

24. Verfahren nach wenigstens einem der Ansprüche 19 bis 23, **dadurch gekennzeichnet, dass** die Bestrahlung mit einer Leuchtdiode oder einer Laserdiode durchgeführt wird.

25. Verfahren nach wenigstens einem der Ansprüche 19 bis 24, **dadurch gekennzeichnet, dass** die Anordnung des Infrarot-absorbierenden Markierungsstoffs eine Information, insbesondere einen Barcode darstellt, die durch die Bestimmung der Absorption oder der Emission ausgelesen und zur Echtheitsprüfung verwendet wird.

26. Verfahren nach Anspruch 25, **dadurch gekennzeichnet, dass** die Information die Denomination, die Währung, das Emissionsdatum, das Land, die Druckerei oder Ausstattungsmerkmale des Wertdokuments, Sicherheitselements oder Sicherheitspapiers umfasst, wobei eine oder mehrere der genannten Informationen bei der Echtheitsprüfung ausgelesen und weiterverarbeitet werden.

## Claims

1. A machine-readable authenticity mark as a constituent of a security element for securing an object, as a constituent of a value document or as a constituent of a security paper for producing security or value documents, such as bank notes, identity cards or the like, the authenticity mark comprising a luminescent marking substance and a marking substance absorbing in the infrared spectral range, **characterized in that** the luminescent marking substance is excitable in the infrared spectral range and emits in the absorption range of the infrared absorbing marking substance above a wavelength λ of 1200 nm, and that
the luminescent marking substance and the infrared absorbing marking substance are formed by substances incorporated into the value document, security element or security paper or applied to the value document, security element or security paper separately from each other, and that
the luminescent marking substance and the infrared absorbing marking substance are present in overlapping areas of the value document, security element or security paper, and that
the value document, security element or security paper has a printed layer which
partly or completely covers areas of the value document, security element or security paper that are provided with the infrared absorbing marking substance, and which
is opaque in the visible spectral range, and
is transparent or translucent in the absorption range of the infrared absorbing marking substance, but which
is opaque in the emission range of the luminescent marking substance.

2. The authenticity mark according to claim 1, **characterized in that** the luminescent marking substance is excitable in the infrared spectral range from about 800 nm to about 1000 nm.

3. The authenticity mark according to claim 1 or 2, **characterized in that** the infrared absorbing marking substance is essentially colorless or has only weak inherent color in the visible spectral range.

4. The authenticity mark according to at least one of claims 1 to 3, **characterized in that** the infrared absorbing marking substance significantly absorbs in the spectral range between about 1200 nm and about 2500 nm, preferably in the spectral range from about 1500 nm to 2000 nm.

5. The authenticity mark according to at least one of claims 1 to 4, **characterized in that** the infrared absorbing marking substance has no significant absorption at a wavelength of about 800 nm.

6. The authenticity mark according to at least one of claims 1 to 5, **characterized in that** the infrared absorbing marking substance comprises a doped semiconductor material or a metal oxide.

7. The authenticity mark according to at least one of claims 1 to 6, **characterized in that** the infrared absorbing marking substance is present in particle form with an average particle size smaller than 50 µm.

8. The authenticity mark according to at least one of claims 1 to 7, **characterized in that** the luminescent marking substance is formed on the basis of a host lattice doped with a rare earth metal.

9. The authenticity mark according to at least one of claims 1 to 8, **characterized in that** the arrangement of the infrared absorbing marking substance represents information, such as patterns, signs or codings, preferably a bar code.

10. The authenticity mark according to claim 9, **characterized in that** the information is present encrypted.

11. The authenticity mark according to at least one of claims 1 to 10, **characterized in that** the machine-readable authenticity mark is formed over a large area, in particular with a surface area of 100 mm² or more, preferably with a surface area of 400 mm² or more.

12. The authenticity mark according to at least one of claims 1 to 11, **characterized in that** the infrared absorbing marking substance and/or the luminescent marking substance is incorporated in the authenticity mark with a coverage of 30% or more, preferably about 50%.

13. The authenticity mark according to at least one of claims 1 to 12, **characterized in that** the luminescent marking substance is incorporated into the value document, security element or security paper or applied to the value document, security element or security paper all over.

14. The authenticity mark according to at least one of claims 1 to 13, **characterized in that** the value document, security element or security paper comprises a substrate, in particular a paper substrate, into whose volume the luminescent marking substance is incorporated.

15. The authenticity mark according to at least one of claims 1 to 14, **characterized in that** the infrared absorbing marking substance is applied to the value document, security element or security paper, preferably being printed on the value document, security element or security paper.

16. The authenticity mark according to claim 1, **characterized in that** the printed layer is applied by an intaglio printing technique.

17. The authenticity mark according to any of claims 1 to 16 in a security element, **characterized in that** the security element is disposed detachably on a carrier layer.

18. The authenticity mark according to claim 17, **characterized in that** the security element is formed as a label, seal, transfer band, sleeve or other flat transfer element.

19. A method for checking the authenticity of a value document, security element or security paper according to at least one of claims 1 to 18, **characterized by** the following steps:
- irradiating the machine-readable authenticity mark with infrared radiation from the excitation range of the luminescent marking substance,
- determining the emission of the authenticity mark at a wavelength from the emission range, the luminescent marking substance emitting in the absorption range of the infrared absorbing marking substance above 1200 nm,
- irradiating the machine-readable authenticity mark with infrared radiation from the absorption range of the infrared absorbing marking substance,
- determining the absorption of the authenticity mark at a wavelength from the irradiation range, and
- evaluating the authenticity of the value document, security element or security paper on the basis of the determined emission and absorption, and
wherein the emission of the authenticity mark is determined on two opposite sides of the value document, security element or security paper, and wherein the authenticity evaluation is carried out on the basis of a comparison of the emission from the opposite sides.

20. The method according to claim 19, **characterized in that** the determination of the emission is carried out in spatially resolved fashion.

21. The method according to either of claims 19 to 20, **characterized in that** the absorption of the authenticity mark is determined via a measurement of the transmitted and/or remitted infrared radiation.

22. The method according to at least one of claims 19 to 20, **characterized in that** the determination of the absorption is carried out in spatially resolved fashion.

23. The method according to at least one of claims 19 to 22, **characterized in that** the absorption of the authenticity mark is determined additionally at a wavelength from the visible spectral range for authenticity testing.

24. The method according to at least one of claims 19 to 23, **characterized in that** the irradiation is carried out with a light-emitting diode or a laser diode.

25. The method according to at least one of claims 19 to 24, **characterized in that** the arrangement of the infrared absorbing marking substance represents information, in particular a bar code, which is read by determining the absorption or emission and used for authenticity testing.

26. The method according to claim 25, **characterized in that** the information comprises the denomination, the currency, the emission date, the country, the printing works or special features of the value document, security element or security paper, wherein one or more of the stated pieces of information are read and processed further in authenticity testing.

## Revendications

1. Marque d'authenticité lisible par machine en tant que constituant d'un élément de sécurité destiné à la protection d'un objet, en tant que constituant d'un document de valeur ou en tant que constituant d'un papier de sécurité destiné à la fabrication de documents de sécurité ou de valeur tels que billets de banque, cartes d'identification ou objets similaires, la marque d'authenticité comprenant une substance de marquage luminescente et une substance de marquage absorbante dans le domaine spectral infrarouge, **caractérisée en ce que** la substance de marquage luminescente est excitable dans le domaine spectral infrarouge et émet dans le domaine d'absorption de la substance de marquage absorbante dans l'infrarouge au-dessus d'une longueur d'onde λ de 1200 nm, et **en ce que**
la substance de marquage luminescente et la substance de marquage absorbante dans l'infrarouge sont constituées par des substances qui, séparément les unes des autres, sont incorporées dans le document de valeur, élément de sécurité ou papier de sécurité ou appliquées sur le document de valeur, élément de sécurité ou papier de sécurité, et **en ce que**
la substance de marquage luminescente et la substance de marquage absorbante dans l'infrarouge se trouvent dans des zones se chevauchant mutuellement du document de valeur, élément de sécurité ou papier de sécurité, et **en ce que**
le document de valeur, élément de sécurité ou papier de sécurité comporte une couche d'impression qui,
recouvre partiellement ou entièrement des zones du document de valeur, élément de sécurité ou papier de sécurité pourvues de la substance de marquage absorbante dans l'infrarouge et qui
est opaque dans le domaine spectral visible et
est transparent ou translucide dans le domaine d'absorption de la substance de marquage absorbante dans l'infrarouge mais qui est opaque dans le domaine d'émission de la substance de marquage luminescente.

2. Marque d'authenticité selon la revendication 1, **caractérisée en ce que** la substance de marquage luminescente est excitable dans le domaine spectral d'environ 800 nm à environ 1000 nm.

3. Marque d'authenticité selon la revendication 1 ou 2, **caractérisée en ce que**, dans le domaine spectral visible, la substance de marquage absorbante dans l'infrarouge est essentiellement incolore ou ne possède qu'une faible propre couleur.

4. Marque d'authenticité selon au moins une des revendications de 1 à 3, **caractérisée en ce que** la substance de marquage absorbante dans l'infrarouge absorbe notablement dans le domaine spectral situé entre environ 1200 nm et environ 2500 nm, de préférence dans le domaine spectral d'environ 1500 nm à 2000 nm.

5. Marque d'authenticité selon au moins une des revendications de 1 à 4, **caractérisée en ce que** la substance de marquage absorbante dans l'infrarouge ne présente à une longueur d'onde d'environ 800 nm aucune absorption notable.

6. Marque d'authenticité selon au moins une des revendications de 1 à 5, **caractérisée en ce que** la substance de marquage absorbante dans l'infrarouge comprend un matériau semi-conducteur dopé ou un oxyde métallique.

7. Marque d'authenticité selon au moins une des revendications de 1 à 6, **caractérisée en ce que** la substance de marquage absorbante dans l'infrarouge se trouve sous forme de particules d'une taille moyenne de particule inférieure à 50 µm.

8. Marque d'authenticité selon au moins une des revendications de 1 à 7 **caractérisée en ce que** la substance de marquage luminescente est constituée sur la base d'un réseau hôte doté d'un métal des terres rares.

9. Marque d'authenticité selon au moins une des revendications de 1 à 8, **caractérisée en ce que** l'agencement de la substance de marquage absorbante dans l'infrarouge représente une information telle que motif, caractère ou codages, de préférence un code-barres.

10. Marque d'authenticité selon la revendication 9, **caractérisée en ce que** l'information se trouve sous forme chiffrée.

11. Marque d'authenticité selon au moins une des revendications de 1 à 10, **caractérisée en ce que** la marque d'authenticité lisible par machine est réalisée en grande surface, notamment en une surface de 100 mm² ou davantage, de préférence en une surface de 400 mm² ou davantage.

12. Marque d'authenticité selon au moins une des revendications de 1 à 11, **caractérisée en ce que** la substance de marquage absorbante dans l'infrarouge et/ou la la substance de marquage luminescente est incorporée dans la marque d'authenticité à raison d'une couverture de surface de 30% ou davantage, de préférence d'environ 50%.

13. Marque d'authenticité selon au moins une des revendications de 1 à 12, **caractérisée en ce que** c'est à pleine surface que la substance de marquage luminescente est incorporée dans le document de valeur, élément de sécurité ou papier de sécurité ou appliquée sur le document de valeur, élément de sécurité ou papier de sécurité.

14. Marque d'authenticité selon au moins une des revendications de 1 à 13, **caractérisée en ce que** le document de valeur, élément de sécurité ou papier de sécurité comprend un substrat, notamment un substrat en papier, dans le volume duquel la substance de marquage luminescente est incorporée.

15. Marque d'authenticité selon au moins une des revendications de 1 à 14, **caractérisée en ce que** la substance de marquage absorbante dans l'infrarouge est appliquée sur le document de valeur, élément de sécurité ou papier de sécurité, de préférence **en ce qu'**il est imprimé sur le document de valeur, élément de sécurité ou papier de sécurité.

16. Marque d'authenticité selon la revendication 1, **caractérisée en ce que** la couche d'impression est appliquée par une technique d'impression en creux par gravure.

17. Marque d'authenticité selon une des revendications de 1 à 16 dans un élément de sécurité, **caractérisée en ce que** l'élément de sécurité est agencé de manière détachable sur une couche support.

18. Marque d'authenticité selon la revendication 17, **caractérisée en ce que** l'élément de sécurité est réalisé sous forme d'étiquette, de cachet, de ruban de transfert, de banderole ou d'autre élément de transfert plan.

19. Procédé de vérification de l'authenticité d'un document de valeur, d'un élément de sécurité ou d'un papier de sécurité selon au moins une des revendications de 1 à 18, **caractérisé par** les étapes suivantes:
- irradiation de la marque d'authenticité lisible par machine, par rayonnement infrarouge du domaine d'excitation de la substance de marquage luminescente,
- détermination de l'émission de la marque d'authenticité à une longueur d'onde du domaine d'émission, la substance de marquage luminescente émettant dans le domaine d'absorption de la substance de marquage absorbante dans l'infrarouge au-dessus de 1200 nm,
- irradiation de la marque d'authenticité lisible par machine, par rayonnement infrarouge du domaine d'absorption de la substance de marquage absorbante dans l'infrarouge,
- détermination de l'absorption de la marque d'authenticité à une longueur d'onde du domaine d'irradiation, et
- évaluation de l'authenticité du document de valeur, élément de sécurité ou papier de sécurité sur la base de l'émission et absorption déterminée, et
l'émission de la marque d'authenticité étant déterminée de deux côtés opposés du document de valeur, élément de sécurité ou papier de sécurité, et l'estimation d'authenticité étant effectuée sur la base d'une comparaison de l'émission des côtés opposés.

20. Procédé selon la revendication 19, **caractérisé en ce que** la détermination de l'émission est effectuée avec résolution spatiale.

21. Procédé selon une des revendications de 19 à 20, **caractérisé en ce que** l'absorption de la marque d'authenticité est déterminée par une mesure du rayonnement infrarouge transmis et/ou réémis.

22. Procédé selon au moins une des revendications de 19 à 20, **caractérisé en ce que** la détermination de l'absorption est effectuée avec résolution spatiale.

23. Procédé selon au moins une des revendications de 19 à 22, **caractérisé en ce que**, pour la vérification d'authenticité, il est en outre déterminé l'absorption de la marque d'authenticité à une longueur d'onde du domaine spectral visible.

24. Procédé selon au moins une des revendications de 19 à 23, **caractérisé en ce que** l'irradiation est effectuée avec une diode électroluminescente ou une diode laser.

25. Procédé selon au moins une des revendications de 19 à 24, **caractérisé en ce que** l'agencement de la substance de marquage absorbante dans l'infrarouge représente une information, notamment un code-barres, qui est lue pour la détermination de l'absorption ou de l'émission et utilisée pour la vérification d'authenticité.

26. Procédé selon la revendication 25, **caractérisée en ce que** l'information comprend la dénomination, la devise, la date d'émission, le pays, l'imprimerie ou des caractéristiques d'équipement du document de valeur, élément de sécurité ou papier de sécurité, une ou plusieurs des informations mentionnées étant, lors de la vérification d'authenticité, lues et traitées subséquemment.
